# EUROPÄISCHE PATENTSCHRIFT

(11) **EP 2 239 497 B1**
(45) Veröffentlichungstag und Bekanntmachung des Hinweises auf die Patenterteilung: **20.05.2020**
(21) Anmeldenummer: 10003108.7
(22) Anmeldetag: 24.03.2010
(51) Int. Cl.: F21S 8/02, F21V 21/04, F21V 29/00, F21V 23/02, F21S 8/00, F21Y 115/10

(54) **Unterputz-LED-Leuchte**
Built-in LED
Lampe à DEL encastrée

(30) Priorität: 07.04.2009 DE 102009016778
(43) Veröffentlichungstag der Anmeldung: 13.10.2010
(73) Patentinhaber: ABB Schweiz AG, 5400 Baden (CH)
(72) Erfinder: Schallenberg, Wolfgang, Dipl.-Ing., 40599 Düsseldorf (DE); Wieske, Stefan, Dipl.-Ing., 58285 Gevelsberg (DE); Zapp, Robert, Dipl.-Ing., 58579 Schalksmühle (DE)
(74) Vertreter: Marks, Frank

(56) Entgegenhaltungen:
- EP-A2- 1 477 726
- WO-A2-2007/130536
- DE-A1-102007 017 329
- DE-U1- 20 018 455
- DE-U1- 20 101 295

## Beschreibung

Die Erfindung betrifft eine Unterputz-LED-Leuchte für den elektrischen und mechanischen Anschluss an einer handelsüblichen UP-Gerätedose (z. B. nach DIN 49073) mit mindestens einem LED-Modul und mit einem an das Stromnetz anschließbaren Transformator.

Aus der DE 203 13 428 U1 ist eine aus einer Montageplatte, einer mit Leuchtdioden und gegebenenfalls weiteren elektronischen Bauteilen bestückten Leiterplatte mit Stromzuführungsleitungen, einer Lichtverteilungsscheibe und einem Blendrahmen mit einer Lichtaustrittsöffnung bestehende Leuchte bekannt. Die Stromzuführungsleitungen sind zu einer im Wesentlichen hinter der Leuchte angeordneten Anschlussdose geführt, in der ein an das Stromnetz anschließbarer Transformator angeordnet ist. Es können die Anschlussleitungen mehrerer Leuchten hinter einem Wandbelag (Fliesen, Fliesenspiegel) zu einer zentralen Anschlussstelle geführt sein, an der eine Niederspannungsquelle (Trafo) installiert ist.

Aus der DE 20101295 U1 ist eine Beleuchtungseinrichtung bekannt, bei der eine an das Wechselstromnetz anschließbare Stromversorgungseinrichtung und ein Trägerelement mit einer Mehrzahl von Leuchtdioden zu einer kompakten Baueinheit miteinander vereinigt sind.

Aus der WO 2007/130536 A2 ist eine Beleuchtungseinrichtung mit einer Vielzahl von LEDs bekannt, wobei eine Wärmeleitungseinheit einerseits in Wärmekontakt mit den LEDs steht und andererseits die von den LEDs produzierte Wärmeenergie an die Außenatmosphäre und/oder an die Decke abführt.

Der Erfindung liegt die Aufgabe zugrunde, eine optimierte Unterputz-LED-Leuchte der eingangs genannten Art anzugeben.

Diese Aufgabe wird erfindungsgemäß gelöst durch eine Unterputz-LED-Leuchte für den elektrischen und mechanischen Anschluss an einer handelsüblichen UP-Gerätedose, mit einem Gerätesockel, welcher ein Netzteil/Konverter, eine Anschlusseinheit für Netzleitungen, einen Kühlkörper und mindestens eine Anschlussvorrichtung zum Anschluss mindestens eines LED-Moduls mit mindestens einer LED aufweist, wobei das mindestens eine LED-Modul thermisch mit dem Kühlkörper in Kontakt gebracht ist und wobei eine Leuchten-Abdeckung mit mindestens einem Lichtauslass vorgesehen ist.

Die mit der Erfindung erzielbaren Vorteile bestehen insbesondere darin, dass aufgrund der Integration des Netzteils/Konverters in die UP-Gerätedose eine geschmackvolle Ausgestaltung mit sehr kleiner und flacher Bauform der außen sichtbaren Komponenten der Leuchte, d. h. der Leuchten-Abdeckung, ermöglicht wird. Im Vergleich zu allgemein üblichen Wandleuchten besteht der Leitungsauslass nicht aus einem aus der Wand heraushängenden Stück Installationsleitung, sondern der Leitungsauslass ist in der UP-Gerätedose integriert. Dies hat Vorteile hinsichtlich der elektrischen Sicherheit bei Renovierungsmaßnahmen, z. B. beim Tapezieren der Wand, d. h. bei Renovierungsmaßnahmen ist ein gefahrloses Übertapezieren und nachträgliches Freischneiden sichergestellt. Aufgrund der vom Netzteil/Konverter sekundärseitig erzeugten, vom Netz getrennten, berührbaren Kleinspannung müssen hinsichtlich der außen sichtbaren Baukomponenten der Leuchte keine isolierenden Maßnahmen getroffen werden und der Freiheitsgrad zur Entwicklung unterschiedlicher Designvarianten der Leuchte wird erhöht. Aufgrund des vorgeschlagenen Stecksystems können vom Endkunden/Anwender LED-Module unterschiedlicher Lichtfarbe selbst ausgetauscht werden.

Ein wesentlicher Vorteil ist darin zu sehen, dass durch die Kühlung neben der Reduzierung der Temperatur der Leuchte auch eine Verlängerung der Lebensdauer der LEDs (angegeben in der Halbwertszeit, also bis zur halben Helligkeit) erzielt wird.

Des Weiteren ist es möglich, das Design der Leuchten-Abdeckung und des Installationsrahmens entsprechend einem für Steckdosen, Schalter usw. bereits existierenden respektive zu entwickelnden Unterputz-Installationsprogramm auszurichten. Ein weiterer Vorteil ist darin zu sehen, dass die Gefahr des Anbohrens der elektrischen Leitung am Leitungsauslass beim Befestigen der Leuchte nicht mehr gegeben ist. Vorteilhafte Ausgestaltungen der Erfindung sind in den Unteransprüchen gekennzeichnet.

Die Erfindung wird nachstehend an Hand der in der Zeichnung dargestellten Ausführungsbeispiele gelöst. Es zeigen:
- Fig. 1: eine Sicht auf eine für ein LED-Modul geeignete Unterputz-LED-Leuchte mit entfernter Leuchten-Abdeckung,
- Fig. 2: einen seitlichen Schnitt durch eine Unterputz-LED-Leuchte gemäß Fig. 1,
- Fig. 3: eine perspektivische Ansicht eines LED-Moduls,
- Fig. 4: eine Sicht auf eine für mindestens zwei LED-Module geeignete Unterputz-LED-Leuchte mit entfernter Leuchten-Abdeckung,
- Fig. 5: einen seitlichen Schnitt durch eine Unterputz-LED-Leuchte gemäß Fig. 4,
- Fig. 6 - 9: eine Sicht auf Unterputz-LED-Leuchten mit unterschiedlich vielen LED-Moduln.

In Fig. 1 ist eine Sicht auf eine für ein LED-Modul geeignete Unterputz-LED-Leuchte mit entfernter Leuchten-Abdeckung dargestellt. Die Unterputz-LED-Leuchte 1 weist einen Gerätesockel 6 auf, an dessen Oberseite ein Kühlkörper 11 angeordnet ist, wobei ein LED-Modul 15 (LED-Einsatz) eine Seitenfläche dieses Kühlkörpers 11 thermisch kontaktiert. Zur präzisen Führung und Arretierung des LED-Moduls 15 ist der Gerätesockel 6 oder der Kühlkörper 11 mit Führungen 12 versehen. Ein Installationsrahmen 22 komplettiert die Unterputz-LED-Leuchte 1.

In Fig. 2 ist ein seitlicher Schnitt durch eine Unterputz-LED-Leuchte gemäß Fig. 1 dargestellt. Es sind die wesentlichen Komponenten der Unterputz-LED-Leuchte 1 gezeigt:
- der Gerätesockel 6 mit einer Anschlusseinheit 8 für 230V-Netzleitungen, einem Netzteil/Konverter 7, vorzugsweise inklusive Steuer/Regeleinrichtung, dem Kühlkörper 11 und dem LED-Modul 15, welches bodenseitig einen Steckverbinder 9 des Gerätesockels 6 kontaktiert,
- eine Leuchten-Abdeckung 18 mit einem seitlichen Lichtauslass 19 mit Streuscheibe oder Linse,
- der Installationsrahmen (Abdeckrahmen) 22.

In Fig. 3 ist eine perspektivische Ansicht eines LED-Moduls dargestellt. Das auf einer Leiterplatte aufgebaute LED-Modul15 weist mindestens eine, vorzugsweise jedoch mehrere Leuchtdioden 16 auf, wobei zur elektrischen Kontaktierung mit dem Steckverbinder 9 des Gerätesockels 6 elektrische Kontakte 17 auf der Leiterplatte angeordnet sind.

In Fig. 4 ist eine Sicht auf eine für mindestens zwei LED-Module geeignete Unterputz-LED-Leuchte mit entfernter Leuchten-Abdeckung dargestellt. Die Unterputz-LED-Leuchte 2 weist einen Gerätesockel 6 auf, an dessen Oberseite ein Kühlkörper 11 angeordnet ist, wobei mindestens zwei LED-Module 15 unterschiedliche, sich gegenüberliegende Seitenflächen des Kühlkörpers 11 thermisch kontaktieren. Zur präzisen Führung und Arretierung dieser LED-Module 15 ist der Gerätesockel 6 oder der Kühlkörper 11 mit Führungen 12, 13 versehen. Ein Installationsrahmen 22 komplettiert die Unterputz-LED-Leuchte 2.

In Fig. 5 ist ein seitlicher Schnitt durch eine Unterputz-LED-Leuchte gemäß Fig. 4 dargestellt. Es sind die wesentlichen Komponenten der Unterputz-LED-Leuchte 2 gezeigt:
- der Gerätesockel 6 mit der Anschlusseinheit 8 für 230V-Netzleitungen, dem Netzteil/Konverter 7 inklusive Steuer/Regeleinrichtung, dem Kühlkörper 11 und zwei LED-Moduln 15, welche bodenseitig Steckverbinder 9, 10 des Gerätesockels 6 kontaktieren,
- eine Leuchten-Abdeckung 18 mit zwei seitlichen Lichtauslässen 19, 20 mit Streuscheibe oder Linse,
- der Installationsrahmen (Abdeckrahmen) 22.

In den Fig. 6 - 9 ist eine Sicht auf Unterputz-LED-Leuchten mit unterschiedlich vielen LED-Moduln dargestellt:
- die Unterputz-LED-Leuchte 1 gemäß Fig. 6 weist ein LED-Modul 15 auf, welches eine Seitenfläche des Kühlkörpers 11 kontaktiert,
- die Unterputz-LED-Leuchte 2 gemäß Fig. 7 weist zwei sich gegenüberliegende LED-Module 15 auf, welche sich gegenüberliegende Seitenflächen des Kühlkörpers 11 kontaktieren,
- die Unterputz-LED-Leuchte 3 gemäß Fig. 8 weist drei U-förmig zueinander angeordnete LED-Module 15 auf, welche drei Seitenflächen des Kühlkörpers 11 kontaktieren,
- die Unterputz-LED-Leuchte 4 gemäß Fig. 9 weist vier LED-Module 15 auf, welche alle vier Seitenflächen des Kühlkörpers 11 kontaktieren.

Wie aus den vorstehenden Erläuterungen hervorgeht, kann die Leiterplatte des Netzteils/Konverters 7 auf ihrer Rückseite einen Steckplatz inklusive Steckverbinder für ein LED-Modul oder mehrere Steckplätze inklusive Steckverbinder für zwei, drei oder vier LED-Module aufweisen, wodurch ein beliebiges Bestücken der Unterputz-LED-Leuchte mit LED-Moduln 15 unterschiedliche Beleuchtungseinrichtungen erzielt werden können:
- eine einseitige Beleuchtungseinrichtung,
- eine zweiseitige Beleuchtungseinrichtung,
- eine dreiseitige Beleuchtungseinrichtung,
- eine vierseitige Beleuchtungseinrichtung.

Wichtig ist, dass sich das LED-Modul 15 respektive die LED-Module 15 beim Einschieben in den Steckplatz gegen den Kühlkörper 11 anschmiegt / anschmiegen. Hierdurch wird eine Überhitzung der LEDs 16 verhindert, was wwiederum die Lebensdauer der LEDs deutlich erhöht. Zur Führung eines LED-Moduls 15 sind Führungen / Schlitze im Gehäuse des Gerätesockels 6 oder des Kühlkörpers 11 vorgesehen. Selbstverständlich dient der Kühlkörper 11 gleichermaßen zur Abführung der Verlustwärme des Netzteils/Konverters 7.

Alternativ zur vorstehend erläuterten Kontaktierung zwischen dem Steckverbinder 9 und den elektrischen Kontakten 17 kann auch eine feste Montage, insbesondere Verlötung der elektrischen Verbindung zwischen einem LED-Modul 15 und der dem Netzteil/Konverter 7 zugeordneten Leiterplatte erfolgen.

Alternativ oder zusätzlich zu den vorstehend erläuterten seitlichen Lichtauslässen 19, 20 kann auch ein frontseitiger Lichtauslass in der Leuchten-Abdeckung 18 vorgesehen sein.

In weiterer Ausgestaltung kann die Unterputz-LED-Leuchte 1-4 auch in folgenden Ausführungsformen realisiert werden:
- In der Leuchten-Abdeckung 18 der Unterputz-LED-Leuchte 1 - 4 ist zusätzlich eine Schalteinheit zum händischen EIN-/AUS-Schalten der LEDs 16 integriert.
- In der Unterputz-LED-Leuchte 1 - 4 ist zusätzlich ein Empfänger für drahtlose Fernbedienungs-Signale integriert, welcher eine Schalteinheit zum ferngesteuerten EIN-/AUS-Schalten der LEDs 16 ansteuert.
- In der Unterputz-LED-Leuchte 1 - 4 ist zusätzlich ein Bewegungsmelder inklusive Schalteinheit integriert, um derart ein automatisches EIN-/AUS-Schalten der LEDs 16 in Abhängigkeit von detektierter Bewegung zu ermöglichen.
- In der Unterputz-LED-Leuchte 1 - 4 ist zusätzlich ein Dämmerungsschalter inklusive Schalteinheit integriert, um derart ein automatisches EIN-/AUS-Schalten der LEDs 16 in Abhängigkeit von der aktuell vorliegenden Helligkeit zu ermöglichen.
- In der Unterputz-LED-Leuchte 1 - 4 ist zusätzlich ein Buskoppler inklusive Schalteinheit integriert, um derart ein ferngesteuertes EIN-/AUS-Schalten der LEDs 16 über einen Bus der Gebäudesystemtechnik zu ermöglichen.

Selbstverständlich können diese Ausführungsformen auch kumulativ eingesetzt werden.

Dabei ist es ganz allgemein im Low-Cost-Bereich nicht erforderlich, eine Steuer- und Regeleinheit (betreffend Netzteil/Konverter) vorzusehen, es reicht vielmehr ein sehr einfaches Netzteil/Koverter aus. Für Unterputz-LED-Leuchten mit beliebiger Anzahl von LED-Modulen (welche vom Anwender zu bestücken sind) wird jedoch vorzugsweise eine Konstantstromquelle verwendet, die nicht ohne Steuer-/Regeleinrichtung möglich ist.

Zur Montage einer Unterputz-LED-Leuchte 1 - 4 in einer handelsüblichen UP-Gerätedose nach DIN 49073 wird zunächst der Gerätesockel 6 in üblicher Weise mittels seiner Spreizkrallen oder mittels durch seinen Tragring greifende Montagemittel (Schrauben) in der UP-Gerätedose montiert. Danach werden die LED-Module 15 in gewünschter Anzahl in die Steckverbinder 9, 10 eingesteckt. Abschließend wird die aus Kunststoff bestehende und in gewünschtem Design ausgebildete Leuchten-Abdeckung 18 aufgedrückt und verrastet. Der Installationsrahmen 22 kann entweder als separate Komponente zwischen Gerätesockel 6 und Leuchten-Abdeckung 18 angeordnet oder alternativ hierzu als integrale Komponente des Gerätesockels 6 ausgebildet sein.

### Bezugszeichenliste

- 1: Unterputz-LED-Leuchte mit einem LED-Modul
- 2: Unterputz-LED-Leuchte mit zwei LED-Moduln
- 3: Unterputz-LED-Leuchte mit drei LED-Moduln
- 4: Unterputz-LED-Leuchte mit vier LED-Moduln
- 5: ---
- 6: Gerätesockel
- 7: Netzteil/Konverter inklusive Steuer-/Regeleinrichtung
- 8: Anschlusseinheit für 230V-Netzleitungen
- 9: Steckverbinder
- 10: Steckverbinder
- 11: Kühlkörper
- 12: Führung für LED-Modul
- 13: Führung für LED-Modul
- 14: ---
- 15: LED-Modul
- 16: LED
- 17: elektrische Kontakte
- 18: Leuchten-Abdeckung
- 19: Lichtauslass mit Streuscheibe oder Linse
- 20: Lichtauslass mit Streuscheibe oder Linse
- 21: ---
- 22: Installationsrahmen

## Patentansprüche

1. Unterputz-LED-Leuchte (1, 2, 3, 4) für den elektrischen und mechanischen Anschluss an einer handelsüblichen UP-Gerätedose, mit einem Gerätesockel (6), welcher ein Netzteil/Konverter (7), mindestens ein LED-Modul (15) mit mindestens einer LED (16) und eine Anschlusseinheit (8) für Netzleitungen aufweist und mit einer Leuchten-Abdeckung (18) mit mindestens einem Lichtauslass (19, 20), **dadurch gekennzeichnet,**
• **dass** der Gerätesockel (6) einen Kühlkörper (11) aufweist und das mindestens eine LED-Modul (15) thermisch mit dem Kühlkörper (11) in Kontakt gebracht ist, und
• **dass** der Gerätesockel (6) mindestens eine Anschlussvorrichtung zum Anschluss des mindestens einen LED-Moduls (15) mit mindestens einer LED (16) aufweist, wobei die Anschlussvorrichtung (15) in Form eines Steckverbinders (9) zur Kontaktierung elektrischer Kontakte (17) eines LED-Moduls (15) oder mehrerer Steckverbinder (9, 10) zur Kontaktierung mehrerer LED-Module (15) ausgebildet ist.

2. Unterputz-LED-Leuchte nach Anspruch 1, **gekennzeichnet durch** ein Netzteil/Konverter (7) inklusive Steuer- und Regeleinrichtung zur Versorgung der LEDs (16) mit einem konstanten Strom.

3. Unterputz-LED-Leuchte nach Anspruch 1 oder 2, **dadurch gekennzeichnet, dass** in der Leuchten-Abdeckung (18) der Unterputz-LED-Leuchte (1 - 4) zusätzlich eine Schalteinheit zum händischen EIN-/AUS-Schalten der LEDs (16) integriert ist.

4. Unterputz-LED-Leuchte nach einem der vorstehenden Ansprüche, **dadurch gekennzeichnet, dass** in der Unterputz-LED-Leuchte (1 - 4) zusätzlich ein Empfänger für drahtlose Fernbedienungs-Signale integriert ist, welcher eine Schalteinheit zum ferngesteuerten EIN-IAUS-Schalten der LEDs (16) ansteuert.

5. Unterputz-LED-Leuchte nach einem der vorstehenden Ansprüche, **dadurch gekennzeichnet, dass** in der Unterputz-LED-Leuchte (1 - 4) zusätzlich ein Bewegungsmelder inklusive Schalteinheit integriert ist, um derart ein automatisches EIN-lAUS-Schalten der LEDs (16) in Abhängigkeit von detektierter Bewegung zu ermöglichen.

6. Unterputz-LED-Leuchte nach einem der vorstehenden Ansprüche, **dadurch gekennzeichnet, dass** in der Unterputz-LED-Leuchte (1 - 4) zusätzlich ein Dämmerungsschalter inklusive Schalteinheit integriert ist, um derart ein automatisches EIN-/AUS-Schalten der LEDs (16) in Abhängigkeit von der aktuell vorliegenden Helligkeit zu ermöglichen.

7. Unterputz-LED-Leuchte nach einem der vorstehenden Ansprüche, **dadurch gekennzeichnet, dass** in der Unterputz-LED-Leuchte (1 - 4) zusätzlich ein Buskoppler inklusive Schalteinheit integriert ist, um derart ein ferngesteuertes EIN-/AUS-Schalten der LEDs (16) über einen Bus der Gebäudesystemtechnik zu ermöglichen.

## Claims

1. Flush-mounted LED luminaire (1, 2, 3, 4) for electrical and mechanical connection to a commercially available flush-mounted device box, comprising a device base (6) having a power supply unit/converter (7), at least one LED module (15) comprising at least one LED (16), and a connection unit (8) for mains lines, and comprising a luminaire cover (18) having at least one light outlet (19, 20), **characterized**
• **in that** the device base (6) has a heat sink (11) and the at least one LED module (15) is brought into contact thermally with the heat sink (11), and
• **in that** the device base (6) has at least one connection device for connecting the at least one LED module (15) comprising at least one LED (16), wherein the connection device (15) is embodied in the form of one plug connector (9) for contacting electrical contacts (17) of one LED module (15) or a plurality of plug connectors (9, 10) for contacting a plurality of LED modules (15).

2. Flush-mounted LED luminaire according to Claim 1, **characterized by** a power supply unit/converter (7) including a control and regulating device for supplying the LEDs (16) with a constant current.

3. Flush-mounted LED luminaire according to Claim 1 or 2, **characterized in that** a switching unit for manually switching the LEDs (16) ON/OFF is additionally integrated in the luminaire cover (18) of the flush-mounted LED luminaire (1-4).

4. Flush-mounted LED luminaire according to any of the preceding claims, **characterized in that** a receiver for wireless remote control signals is additionally integrated in the flush-mounted LED luminaire (1-4), said receiver driving a switching unit for switching the LEDs (16) ON/OFF under remote control.

5. Flush-mounted LED luminaire according to any of the preceding claims, **characterized in that** a motion detector including a switching unit is additionally integrated in the flush-mounted LED luminaire (1-4) in order in this way to make it possible to switch the LEDs (16) ON/OFF automatically depending on detected motion.

6. Flush-mounted LED luminaire according to any of the preceding claims, **characterized in that** a twilight switch including a switching unit is additionally integrated in the flush-mounted LED luminaire (1-4) in order in this way to make it possible to switch the LEDs (16) ON/OFF automatically depending on the brightness currently present.

7. Flush-mounted LED luminaire according to any of the preceding claims, **characterized in that** a bus coupler including a switching unit is additionally integrated in the flush-mounted LED luminaire (1-4) in order in this way to make it possible to switch the LEDs (16) ON/OFF under remote control via a bus of the building management system.

## Revendications

1. Lampe à LED à pose encastrée (1, 2, 3, 4) pour le raccordement électrique et mécanique à une boîte d'appareillage à pose encastrée courante, comprenant un socle d'appareillage (6), lequel possède un adaptateur secteur / convertisseur (7), au moins un module à LED (15) comprenant au moins une LED (16) et une unité de raccordement (8) pour des câbles secteur, et comprenant un couvercle de lampe (18) pourvu d'au moins une sortie de lumière (19, 20), caractérisée en ce
* que le socle d'appareillage (6) possède un dissipateur de chaleur (11) et l'au moins un module à LED (15) est amené en contact thermique avec le dissipateur de chaleur (11) et
* que le socle d'appareillage (6) possède au moins un dispositif de raccordement destiné à raccorder l'au moins un module à LED (15) à au moins une LED (16), le dispositif de raccordement (15) étant réalisé sous la forme d'un connecteur à enfichage (9) destiné à entrer en contact avec des contacts électriques (17) d'un module à LED (15) ou plusieurs connecteurs à enfichage (9, 10) destinés à entrer en contact avec plusieurs modules à LED (15) .

2. Lampe à LED à pose encastrée selon la revendication 1, **caractérisée par** un adaptateur secteur / convertisseur (7) incluant un dispositif de commande et de régulation destiné à alimenter les LED (16) avec un courant constant.

3. Lampe à LED à pose encastrée selon la revendication 1 ou 2, **caractérisée en ce qu'**une unité de commutation destinée à l'allumage/extinction manuel(le) des LED (16) est en plus intégrée dans le couvercle de lampe (18) de la lampe à LED à pose encastrée (1 - 4).

4. Lampe à LED à pose encastrée selon l'une des revendications précédentes, **caractérisée en ce qu'**un récepteur pour des signaux de commande à distance sans fil est en plus intégré dans la lampe à LED à pose encastrée (1 - 4), lequel commande une unité de commutation destinée à l'allumage/extinction commandé(e) à distance des LED (16).

5. Lampe à LED à pose encastrée selon l'une des revendications précédentes, **caractérisée en ce qu'**un détecteur de mouvement avec unité de commutation incluse est en plus intégré dans la lampe à LED à pose encastrée (1 - 4) afin de permettre un allumage/ une extinction automatique des LED (16) en fonction du mouvement détecté.

6. Lampe à LED à pose encastrée selon l'une des revendications précédentes, **caractérisée en ce qu'**un interrupteur crépusculaire avec unité de commutation incluse est en plus intégré dans la lampe à LED à pose encastrée (1 - 4) afin de permettre un allumage/ une extinction automatique des LED (16) en fonction de la luminosité actuellement présente.

7. Lampe à LED à pose encastrée selon l'une des revendications précédentes, **caractérisée en ce qu'**un coupleur de bus avec unité de commutation incluse est en plus intégré dans la lampe à LED à pose encastrée (1 - 4) afin de permettre un allumage/ une extinction commandé(e) à distance des LED (16) par le biais d'un bus de type domotique.
